# EUROPÄISCHE PATENTSCHRIFT

(11) **EP 1 073 836 B1**
(45) Veröffentlichungstag und Bekanntmachung des Hinweises auf die Patenterteilung: **20.10.2004**
(21) Anmeldenummer: 00907430.3
(22) Anmeldetag: 14.01.2000
(51) Int. Cl.: F02M 61/10, F02M 45/00, F02M 61/04

(54) **DÜSENEINHEIT ZUR DOSIERUNG VON FLÜSSIGKEITEN ODER GASEN**
NOZZLE ELEMENT FOR DOSING LIQUIDS OR GASES
ENSEMBLE BUSE POUR LE DOSAGE DE LIQUIDES OU DE GAZ

(30) Priorität: 20.02.1999 DE 19907356
(43) Veröffentlichungstag der Anmeldung: 07.02.2001
(73) Patentinhaber: ROBERT BOSCH GMBH, 70442 Stuttgart (DE)
(72) Erfinder: BOECKING, Friedrich, D-70499 Stuttgart (DE)
(86) Internationale Anmeldenummer: PCT/DE2000/000123
(87) Internationale Veröffentlichungsnummer: WO 2000/049287

(56) Entgegenhaltungen:
- EP-A- 0 713 967
- CH-A- 380 441
- DE-A- 2 711 902
- DE-A- 19 755 057
- DE-A- 19 834 867

## Beschreibung

Die vorliegende Erfindung betrifft eine Düseneinheit zur Dosierung von Flüssigkeiten oder Gasen, mit einem Düsenkörper und einer in einer Führungsbohrung des Düsenkörpers zwischen einer offenen und einer geschlossenen Stellung verschiebbar geführten Düsennadel, wobei die Düsennadel mindestens eine Zumeßöffnung steuert und in der geschlossenen Stellung auf einem Dichtsitz des Düsenkörpers aufliegt.

Die Erfindung betrifft außerdem ein Zumeßventil zur Dosierung von Flüssigkeiten oder Gasen, mit einer Düseneinheit und einer Aktoreinheit zum Betätigen der Düseneinheit.

### Stand der Technik

Derartige Düseneinheiten und Zumeßventile sind in unterschiedlichen Ausführungsformen aus dem Stand der Technik bekannt. Die bekannten Zumeßventile sind bspw. als Einspritzventile für Kraftstoff-Einspritzsysteme von Brennkraftmaschinen ausgebildet. Solche Zumeßventile weisen eine Düseneinheit zur Dosierung von Kraftstoff und eine Aktoreinheit zum Betätigen der Düseneinheit auf. Die Düseneinheit weist einen Düsenkörper auf, in dem entlang der Längsachse eine Führungsbohrung eingebracht ist. In der Führungsbohrung ist eine Düsennadel zwischen einer offenen und einer geschlossenen Stellung verschiebbar geführt. Am unteren Ende der Düseneinheit ist am Düsenkörper ein Dichtsitz ausgebildet. Außerhalb des Dichtsitzes sind mehrere Zumessöffnungen in den Düsenkörper eingebracht, die sich von der Führungsbohrung radial nach außen erstrecken. In der geschlossenen Stellung der Düseneinheit liegt die Düsennadel auf dem Dichtsitz und verhindert ein Heraustreten des Kraftstoffs aus der Düseneinheit durch die Zumessöffnungen. Durch Aktivieren der Aktoreinheit baut sich innerhalb. der Düseneinheit ein Hochdruck auf, der eine Bewegung der Düsennadel in Richtung der offenen Stellung bewirkt.

Im Verlauf des Öffnungshubs wird die Düsennadel von dem Dichtsitz nach außen abgehoben und es kann Kraftstoff aus der Düseneinheit durch die Zumessöffnungen heraustreten. Die Durchflussmenge des im Verlauf des Öffnungshubs aus der geöffneten Düseneinheit heraustretenden Kraftstoffs wird von der Querschnittsfläche gedrosselt, die sich zwischen der Düsennadel und dem Dichtsitz auftut. Erst bei relativ weit geöffneter Düseneinheit ist die Querschnittsfläche zwischen der Düsennadel und dem Dichtsitz größer als die Querschnittsfläche der Zumessöffnungen. Dann wird die Durchflussmenge von der Querschnittsfläche der Zumessöffnungen gedrosselt. Die beschriebene Düseneinheit weist also eine sog. Sitzdrosselung auf. Eine solche Düseneinheit ist beispielsweise aus der DE 27 11 902 A bekannt.

Die bekannte Düseneinheit öffnet nach außen. Eine nach außen öffnende Düseneinheit wird auch als A-Düse, bzw. ein Zumessventil mit einer solchen nach außen öffnenden Düseneinheit auch als A-Ventil bezeichnet. Ein Problem bei den A-Düsen bzw. den A-Ventilen stellt die Öffnungsrichtung der Düsennadel nach außen dar.

Seit einiger Zeit sind aus dem Stand der Technik auch sog. Vario-Düsen bekannt, die keine Sitzdrosselung aufweisen. Bei den bekannten Vario-Düsen liegt die Düsennadel in der geschlossenen Stellung der Düseneinheit ebenfalls auf dem Dichtsitz und dichtet eine oder mehrere Zumeßöffnungen ab. Im Verlauf des Öffnungshubs wird die Düsennadel von dem Dichtsitz nach außen abgehoben. Die Zumeßöffnungen werden jedoch erst dann freigegeben, wenn die Düsennadel einen Tothub überwunden hat. Wenn der Tothub überwunden ist, hat sich zwischen der Düsennadel und dem Dichtsitz bereits eine Querschnittsfläche aufgetan, die größer als die Querschnittsfläche der Zumeßöffnungen ist. Im weiteren Verlauf des Öffnungshubs, nach Überwinden des Tothubs, werden die Zumeßöffnungen freigegeben und es kann Kraftstoff durch die Zumeßöffnungen aus der Düseneinheit heraustreten. Die Durchflußmenge des durch die geöffnete Düseneinheit heraustretenden Kraftstoffs wird von der Querschnittsfläche der Zumeßöffnungen gedrosselt; Vario-Düsen haben also keine Sitzdrosselung.

Die aus dem Stand der Technik bekannten Vario-Düsen sind als A-Düsen ausgebildet. Die Zumeßöffnungen sind in der Düsennadel eingebracht und verlaufen radial nach außen. Innerhalb des Tothubs befinden sich die äußeren Mündungen der Zumeßöffnungen innerhalb der Führungsbohrung und werden von der Innenwandung des Düsenkörpers verschlossen. In der geöffneten Stellung der Düseneinheit, außerhalb des Tothubs, ist die Düsennadel so weit aus der Führungsbohrung herausgefahren, daß die Zumeßöffnungen aus dem Düsenkörper heraustreten und die Mündungen freigegeben werden, so daß Kraftstoff durch die Zumeßöffnungen aus der Düseneinheit heraustreten kann. Wegen der beweglichen Zumeßöffnungen kann bei den bekannten Vario-Düsen keine über den gesamten Öffnungshub gleichbleibende Richtung und Form des aus den Zumeßöffnungen heraustretenden Strahls gewährleistet werden. Da die Geräuschentwicklung, das Abgasverhalten und der Verbrauch der Brennkraftmaschine auch von der Richtung und der Form des Kraftstoffstrahls beeinflußt werden, kann sich bei den bekannten Vario-Düsen ein schlechtes Geräusch-, Abgas- und/oder Verbrauchsverhalten der Brennkraftmaschine ergeben.

Schließlich haben die bekannten Vario-Düsen den Nachteil, dass nach Aktivierung der Aktöreinheit der Hochdruck zum Betätigen der Düseneinheit innerhalb des Tothubs in einem Führungsspalt zwischen dem Düsenkörper im Bereich der Führungsbohrung und der Düsennadel anliegt. Der Hochdruck liegt insbesondere in dem nach außen gerichteten Bereich des Führungsspalts an und kann zu einem Herausdrücken einer geringen Kraftstoffmenge aus dem Führungsspalt führen, obwohl sich die Düseneinheit innerhalb des Tothubs befindet und kein Kraftstoff aus der Düseneinheit heraustreten sollte. Die aus dem Führungsspalt herausgedrückte Kraftstoffmenge kann in den Brennraum der Brennkraftmaschine gelangen und zu einer Verschlechterung des Geräusch-, Abgas- und/oder Verbrauchsverhaltens der Brennkraftmaschine führen.

Deshalb ist es eine Aufgabe der vorliegenden Erfindung, eine Düseneinheit der eingangs genannten Art zu schaffen, die einerseits keine Sitzdrosselung aufweist, aber andererseits die oben aufgeführten Nachteile nicht aufweist.

Zur Lösung dieser Aufgabe schlägt die Erfindung ausgehend von der Düseneinheit der eingangs genannten Art vor, dass die Düsennadel nach innen öffnet und einen Tothub aufweist, wobei die Düsennadel während des Tothubs die oder jede Zumessöffnung verdeckt, so dass keine Flüssigkeit beziehungsweise kein Gas durch die mindestens eine Zumessöffnung aus der Düseneinheit heraustritt.

Bei der erfindungsgemäßen Düseneinheit liegt die Düsennadel in der geschlossenen Stellung der Düseneinheit auf dem Dichtsitz und dichtet eine oder mehrere Zumessöffnungen ab. Die Zumessöffnungen erstrecken sich vorzugsweise in dem Düsenkörper von der Führungsbohrung radial nach außen an den Außenumfang des Düsenkörpers. Innerhalb eines Tothubs liegt die Düsennadel über den inneren Mündungen der Zumeßöffnungen. Die inneren Mündungen der Zumeßöffnungen werden von der Außenwandung der Düsennadel verschlossen. Im Verlauf des Öffnungshubs wird die Düsennadel von dem Dichtsitz nach innen abgehoben. Sie werden erst dann geöffnet, wenn die Düsennadel den Tothub überwunden hat. Sobald das der Fall ist, hat sich zwischen der Düsennadel und dem Dichtsitz bereits eine Querschnittsfläche aufgetan, die größer ist als die Querschnittsfläche der Zumeßöffnungen. Die Durchflußmenge des aus der geöffneten Düseneinheit heraustretenden Mediums wird von der Querschnittsfläche der Zumeßöffnungen gedrosselt. Die erfindungsgemäße Düseneinheit ist als eine sog. Vario-Düse ohne Sitzdrosselung ausgebildet.

Die erfindungsgemäße Düseneinheit öffnet zudem nach innen. Dadurch entstehen an dem Stirnende der Düseneinheit keinerlei Platzprobleme aufgrund der im Verlauf des Öffnungshubs aus dem Düsenkörper nach außen heraustretenden Düsennadel. Außerdem sind die in dem Düsenkörper ausgebildeten Zumeßöffnungen stationär angeordnet und bewegen sich während des Öffnungshubs nicht mit der Düsennadel. Dadurch kann eine über den gesamten Öffnungshub gleichbleibende Richtung und Form des aus den Zumeßöffnungen heraustretenden Strahls des zu dosierenden Mediums gewährleistet werden. Die Richtung und Form des Strahls kann entsprechend den äußeren Anforderungen, bspw. entsprechend eines gewünschten Geräusch-, Abgas- und/oder Verbrauchsverhaltens einer Brennkraftmaschine, genau definiert und festgelegt werden.

Die erfindungsgemäße Düseneinheit verbindet in vorteilhafter Weise erstmalig die Vorzüge einer Vario-Düse mit den Vorzügen einer nach innen öffnenden I-Düse.

Gemäß einer vorteilhaften Weiterbildung der vorliegenden Erfindung wird vorgeschlagen, daß die Düseneinheit als eine Einspritzdüse für ein Kraftstoff-Einspritzsystem einer Brennkraftmaschine ausgebildet ist. Vorzugsweise ist die Düseneinheit als ein Injektor für ein Common-Rail (CR)-Einspritzsystem einer Brennkraftmaschine ausgebildet. Insbesondere bei CR-Einspritzsystemen kommen die Vorteile der erfindungsgemäßen Düseneinheit besonders zum Tragen.

Gemäß einer bevorzugten Ausführungsform der vorliegenden Erfindung wird vorgeschlagen, daß in dem Düsenkörper eine Zulaufleitung ausgebildet ist, die in eine Ringkammer mündet, die an dem Innenumfang der Führungsbohrung ausgebildet ist, wobei die Ringkammer zumindest in der geschlossenen Stellung der Düseneinheit mit einer in der Düsennadel ausgebildeten Querbohrung in Verbindung steht, von der eine in der Düsennadel ausgebildete Längsbohrung abzweigt, die an der Spitze der Düsennadel in eine Druckkammer mündet. Zum Dosieren einer bestimmten Ienge einer Flüssigkeit oder eines Gases mit der erfindungsgemäßen Düseneinheit wird innerhahb der Düseneinheit, genauer gesagt innerhalb der Zulaufleitung, der Ringkammer, der Querbohrung, der Längsbohrung und der Druckkammer, ein Hochdruck aufgebaut. Der in der Druckkammer aufgebauten Hochdruck wirkt auf eine Fläche an der Spitze der Düsennadel innerhalb des Dichssitzes und bewirkt eine Bewegung der Düsennadel in Richtung der offenen Stellung. Nach dem Überwinden des Tothubs kann eine bestimmte Menge der Flüssigkeit oder des Gases durch die Zumeßöffnungen aus der Düseneinheit heraustreten.

Vorteilhafterweise ist die Druckkammer in der geschlossenen Stellung der Düseneinheit nach oben von der Düsennadel, nach unten von dem Düsenkörper und seitlich durch den Dichtsitz begrenzt. In der offenen Stellung der Düseneinheit innerhalb des Tothubs ist die Druckkammmer vorteilhafterweise nach oben von der Düsennadel, nach unten von dem Düsenkörper und seitlich durch die Innenwandung des Düsenkörpers im Bereich der Führungsbohrung und einen Führungssitz zwischen der Führungsbohrung und der Düsennadel begrenzt. In der offenen Stellung der Düseneinheit außerhalb des Tothubs mündet die Druckkammer in die mindestens eine Zumeßöffnung. In dieser Stellung kann eine bestimmte Menge eines zu dosierenden Mediums durch die Zumeßöffnungen aus der Düseneinheit heraustreten.

Die Ringkammer ist in der offenen Stellung der Düseneinheit außerhalb des Tothubs vorzugsweise von der Außenwandung der Düsennadel begrenzt. Somit ist die Verbindung zwischen der Ringkammer und der Querbohrung in der offenen Stellung außerhalb des Tothubs unterbrochen. In dieser Stellung kann dann auch kein weiteres zu dosierendes Medium mehr aus dem Zulauf in die Druckkammer fließen. Auf diese Weise kann die Menge des zu dosierenden Mediums, das in der offenen Stellung außerhalb des Tothubs aus der Düseneinheit heraustreten soll, auf das Volumen der Querbohrung, der Längsbohrung und der Druckkammer begrenzt werden.

Gemäß einer vorteilhaften Weiterbildung der vorliegenden Erfindung wird vorgeschlagen, daß an dem Innenumfang der Führungsbohrung zwischen der Ringkammer und der Druckkammer eine ringförmige Leckagekammer ausgebildet ist, von der eine Leckageleitung abzweigt. Lediglich in dem Bereich des Führungsspalts zwischen der Ringkammer und der Leckagekammer liegt innerhalb des Tothubs der Hochdruck aus dem Zulauf an. In dem restlichen Bereich des Führungsspalts, insbesondere am Stirnende des Führungsspalts, liegt ein wesentlich niedrigerer Leckagedruck an. Durch diese Weiterbildung kann verhindert werden, daß an dem Stirnende der Düseneinheit innerhalb des Tothubs eine geringe Menge des zu dosierenden Mediums aus dem Führungsspalt herausgedrückt wird.

Gemäß einer bevorzugten Ausführungsform der Erfindung sind in dem Düsenkörper mehrere erste Zumeßöffnungen ausgebildat, über denen mehrere zweite Zumeßöffnungen ausgebildet sind, wobei die ersten Zumeßöffnungen eine kleinere Querschnittsfläche aufweisen, als die zweiten Zumeßöffnungen. Die Zumeßöffnungen haben vorzugsweise eine kreisförmige Querschnittsfläche. Im Verlauf des Öffnungshubs werden die ersten und zweiten Zumeßöffnungen nacheinander freigegeben, so daß das zu dosierende Medium zunächst nur aus den ersten und dann aus den ersten und den zweiten Zumeßöffnungen heraustreten kann. Beim Einsatz der Düseneinheit als Einspritzdüse für ein Kraftstoff-Einspritzsystem einer Brennkraftmaschine kann die aus den ersten Zumeßöffnungen heraustretende Kraftstoffmenge zur Voreinspritzung und die etwas später aus den ersten und zweiten Zumeßöffnungen heraustretende Kraftstoffmenge zur Haupteinspritzung verwendet werden.

Eine noch größere Variablität bei der Dosierung des zu dosierenden Mediums läßt sich vorteilhafterweise dadurch erzielen, daß in dem Düsenkörper mehrere Zumeßöffnungen mit einer länglichen Querschnittsfläche ausgebildet sind, wobei die Längsachsen der Querschnittsflächen parallel zu der Längsachse der Düseneinheit verlaufen. Die Größe der wirksamen Querschnittsfläche der Zumeßöffnungen wird in der geöffneten Stellung der Düseneinheit außerhalb des Tothubs durch den Öffnungshub der Düsennadel bestimmt.

Eine weitere Aufgabe der vorliegenden Erfindung besteht darin, ein Zumeßventil der eingangs genannten Art zu schaffen, das eine Düseneinheit aufweist, die einerseits keine Sitzdrosselung aufweist, aber andererseits die eingangs aufgeführten Nachteile nicht aufweist.

Zur Lösung dieser Aufgabe schlägt die Erfindung ausgehend von dem Zumeßventil der eingangs genannten Art vor, daß die Düseneinheit als eine Düseneinheit nach einem der Ansprüche 1 bis 11 ausgebildet ist.

Gemäß einer vorteilhaften Weiterbildung der Erfindung wird vorgeschlagen, daß die Zulaufleitung über eine Zulaufdrossel in einen Ventilsteuerraum mündet, von dem über eine Ablaufdrossel und ein Steuerventil eine Ablaufleitung abzweigt. In der geschlossenen Stellung der Düseneinheit ist das Steuerventil geöffnet. Über die Zulaufleitung wird das zu dosierende Medium von einer Pumpenanordnung in die Düseneinheit gefördert. Bei geöffnetem Steuerventil kann das geförderte Medium von der Zulaufleitung über die Zulaufdrossel, den Ventilsteuerraum und die Ablaufdrossel in die Ablaufleitung fließen. Die Düseneinheit des erfindungsgemäßen Zumeßventils wird durch Aktivierung der Aktoreinheit betätigt. Durch die Aktivierung der Aktoreinheit wird das Steuerventil in der Ablaufleitung geschlossen. Über die Zulaufleitung fließt weiterhin zu dosierendes Medium in die Düseneinheit. Da das zu dosierende Medium in der geschlossenen Stellung der Düseneinheit bei geschlossenem Steuerventil aus der Düseneinheit nicht abfließen kann, kommt es in dem Ventilsteuerraum, dem Zulauf, der Ringkammer, der Querbohrung, der Längsbohrung und in der Druckkammer zu einem Druckaufbau.

Aufgrund des Druckaufbaus wirken auf die Düsennadel verschiedene Kräfte. Zum einen wird die Düsennadel durch die Federkraft einer Düsenfeder in die geschlossene Stellung gedrückt. Zum anderen mündet das rückwärtige Ende der Düsennadel in den Ventilsteuerraum. Der in dem Ventilsteuerraum aufgebaute Druck wirkt auf die Fläche des in den Ventilsteuerraum ragenden Endes der Düsennadel und erzeugt eine Steuerkraft, durch die die Düsennadel in die geschlossene Stellung gedrückt wird. Schließlich wirkt der in der Druckkammer aufgebaute Druck auf eine Fläche an der Spitze der Düsennadel und erzeugt eine Betätigungskraft, durch die die Düsennadel in die offene Stellung gedrückt wird.

Sobald aufgrund des Druckanstiegs die Betätigungskraft die Summe aus der Federkraft und der Steuerkraft übersteigt, wird die Düsennadel in Richtung der offenen Stellung bewegt. Die Bewegung der Düsennadel in Richtung der offenen Stellung endet, wenn die Betätigungskraft aufgrund eines Druckabbaus in der Druckkammer kleiner wird als die Summe aus der Federkraft und der Steuerkraft. Ein Druckabbau kann entweder auftreten, wenn die Zumeßöffnungen außerhalb des Tothubs freigegeben sind und das zu dosierende Medium durch die Zumeßöffnungen aus der Düseneinheit heraustreten kann, oder wenn die Aktoreinheit wieder deaktiviert wird, das Steuerventil geöffnet wird und das zu dosierende Medium über die Ablaufdrossel in die Ablaufleitung fließen kann.

Eine bevorzugte Ausführungsform der vorliegenden Erfindung wird im Folgenden anhand der Zeichnungen näher erläutert.
Es zeigen:
- Fig. 1: ein erfindungsgemäßes Zumeßventil gemäß einer bevorzugten Ausführungsform;
- Fig. 2: die Spitze einer erfindungsgemäßen Düseneinheit gemäß einer bevorzugten Ausführungsform;
- Fig. 3: die Spitze einer erfindungsgemäßen Düseneinheit mit mehreren übereinander angeordneten Zumeßöffnungen; und
- Fig. 4: die Spitze einer erfindungsgemäßen Düseneinheit mit länglichen Zumeßöffnungen.

In Figur 1 ist ein erfindungsgemäßes Zumeßventil gemäß einer bevorzugten Ausführungsform in seiner Gesamtheit mit dem Bezugszeichen 1 gekennzeichnet. Das Zumessventil 1 dient zur Dosierung von Flüssigkeiten oder Gasen. Es weist eine Düseinheit 2 und eine Aktoreinheit 3 zum Betätigen der Düseneinheit 2 auf. Die Aktoreinheit 3 ist beispielsweise als ein Elektromagnet oder ein piezoelektrischer Aktor ausgebildet. Das Zumessventil 1 ist als ein Injektor für ein Common-Rail-Einspritzsystem einer Brennkraftmaschine ausgebildet. Das Zumessventil 1 wird mittels einer Spannmutter 10 derart an der Brennkraftmaschine befestigt, dass die Spitze der Düseneinheit 2 in den Brennraum der Brennkraftmaschine ragt.

Die Düseneinheit 2 weist einen Düsenkörper 4 und eine in einer Führungsbohrung 5 des Düsenkörpers 4 zwischen einer offenen und einer geschlossen Stellung verschiebbar geführte Düsennadel 6 auf. An der Spitze der Düseneinheit 2 münden zwei Zumessöffnungen 9 in die Führungsbohrung 5. Die Düsennadel 6 steuert die zwei Zumessöffnungen 9. In der geschlossenen Stellung liegt die Düsennadel 6 auf einem Dichtsitz 8 des Düsenkörpers 4 auf und verhindert das Heraustreten von Kraftstoff durch die Zumessöffnungen 9 aus der Düseneinheit 2. In Figur 1 ist die Düseneinheit 2 in der geschlossenen Stellung dargestellt. In der offenen Stellung ist die Düsennadel 6 von dem Dichtsitz 8 abgehoben und erlaubt nach dem Überwinden eines Tothubs (hT) das Heraustreten von Kraftstoff aus den Zumessöffnungen 9.

In dem Düsenkörper 4 ist eine Zulaufleitung 11 ausgebildet, die in eine Ringkammer 12 mündet, die an dem Innenumfang der Führungsbohrung 5 ausgebildet ist. Die Ringkammer 12 steht in der geschlossenen Stellung der Düsennadel 6 mit einer in der Düsennadel 6 ausgebildeten Querbohrung 13 in Verbindung. Von der Querbohrung 13 zweigt eine ebenfalls in der Düsennadel 6 ausgebildete Längsbohrung 14 ab, die an der Spitze der Düsennadel 6 in eine Druckkammer 15 mündet. Die Zulaufleitung 11 mündet außerdem über eine Zulaufdrossel 16 in einen Ventilsteuerraum 17. Von dem Ventilsteuerraum 10 zweigt über eine Ablaufdrossel 18 und ein Steuerventil 19 eine Ablaufleitung 20 ab.

In der geschlossenen Stellung der Düseneinheit 2 ist das Steuerventil 19 geöffnet, so dass von einer Pumpenanordnung (nicht dargestellt) in die Zulaufleitung 11 geförderter Kraftstoff über die Zulaufdrossel 16 in den Ventilsteuerraum 17 und von dort über die Ablaufdrossel 18 in die Ablaufleitung 20 abfließen kann.

Zum Betätigen der Düseneinheit 2 wird die Aktoreinheit 3 aktiviert, wodurch das Steuerventil 19 geschlossen wird. Da der von der Pumpenanordnung geförderte Kraftstoff nun nicht mehr abfließen kann, wird in dem Ventilsteuerraum 17 der Zulaufleitung 11, der Ringkammer 12, der Querbohrung 13, der Längsbohrung 14 und in der Druckkammer 15 ein Druck aufgebaut. Auf die Düsennadel 6 der Düseneinheit 2 wirken nun verschiedene Kräfte.

Zum einen wird die Düsennadel 6 durch die Federkraft einer Düsenfeder 21 in die geschlossene Stellung gedrückt. Durch den in dem Ventilsteuerraum 17 aufgebauten Druck, der auf eine Fläche 6a am rückwärtigen Ende der Düsennadel 6 wirkt, wirkt außerdem eine Steuerkraft auf die Düsennadel 6 und drückt diese in die geschlossene Stellung. Schließlich wirkt der in der Druckkammer 15 aufgebaute Druck auf eine Fläche 6b an der Spitze der Düsennadel 6 und erzeugt eine Betätigungskraft, durch die die Düsennadel 6 in die offene Stellung gedrückt wird.

Sobald der aufgebaute Druck so groß ist, dass die Betätigungskraft die Summe der Federkraft und der Steuerkraft übersteigt, wird die Düsennadel 6 in Richtung der offenen Stellung bewegt. Die Bewegung der Düsennadel 6 in Richtung der offenen Stellung endet, sobald der aufgebaute Druck so weit abgebaut ist, dass die Betätigungskraft kleiner ist als die Summe der Federkraft und der Steuerkraft.

Bei der Bewegung der Düsennadel 6 in Richtung der offenen Stellung wird die Düsennadel 6 von dem Dichtsitz 8 abgehoben. Dennoch kann so lange kein Kraftstoff aus dem Düsenelement 2 durch die Zumessöffnungen 9 in den Brennraum der Brennkraftmaschine fließen, bis der Tothub (hT) nicht überwunden ist. In der geöffneten Stellung der Düseneinheit 2 innerhalb des Tothubs (hT) liegt der in der Düseneinheit 2 aufgebaute Druck nicht mehr an dem Dichtsitz 8, sondern an einem Führungssitz 22 zwischen dem Außenumfang der Düsennadel 6 und der Führungsbohrung 5.

Sobald der Tothub (hT) überwunden ist, werden die Zumessöffnungen 9 freigegeben und Kraftstoff kann durch die Zumessöffnungen 9 aus der Düseneinheit 2 heraustreten. Nach Überwinden des Tothubs (hT) hat sich zwischen dem Dichtsitz 8 und der Düsennadel 6 bereits eine Querschnittsfläche aufgetan, die größer als die Querschnittsfläche der Zumessöffnungen 9 ist. Deshalb wird die Durchflussmenge des aus der geöffneten Düseneinheit 2 heraustretenden Kraftstoffs von der Querschnittsfläche der Zumessöffnungen 9 gedrosselt. Die Düseneinheit 2 des erfindungsgemäßen Zumessventils 1 ist also als eine Vario-Düse ohne Sitzdrosselung ausgebildet.

Die Düseneinheit 2 kann somit drei unterschiedliche Stellungen einnehmen. In der geschlossenen Stellung wird die Druckkammer 15 nach oben von der Fläche 6b an Spitze der Düsennadel 6, nach unten von dem Düsenkörper 4 und seitlich durch den Dichtsitz 8 begrenzt. In der offenen Stellung der Düseneinheit 2 wird die Druckkammer 15 innerhalb des Tothubs (hT) nach oben von der Spitze der Düsennadel 6, nach unten von dem Düsenkörper 4 und seitlich durch die Führungsbohrung 5 und den Führungssitz 22 zwischen der Führungsbohrung 5 und der Düsennadel 6 begrenzt. In der offenen Stellung der Düseneinheit 2 außerhalb des Tothubs (hT) mündet die Druckkammer 15 in die Zumessöffnungen 9.

An dem Innenumfang der Führungsbohrung 5 ist zwischen der Ringkammer 12 und der Spitze 6b der Druckkammer 15 eine ringförmige Leckagekammer 23 ausgebildet, von der eine Leckageleitung 24 abzweigt und in die Ablaufleitung 20 mündet. Aufgrund der Leckagekammer 23 liegt lediglich in dem Bereich des Führungsspalts zwischen der Ringkammer 12 und der Leckagekammer 23 der in der Düseneinheit 2 aufgebaute Druck an. In dem übrigen Bereich des Führungsspalts zwischen der Leckagekammer 23 und der Druckkammer 15 liegt lediglich ein wesentlich kleinerer Leckdruck an.

In dem Düsenkörper 4 der in den Figuren 1 und 2 dargestellten Zumesseinheit 2 sind zwei kreisförmige Zumessöffnungen 9 ausgebildet. Um die Durchflussmenge des aus der Düseneinheit 2 in der offenen Stellung außerhalb den Tothubs (hT) heraustretenden Kraftstoffs variabel einstellen zu können, ist es auch denkbar mehrere Zumessöffnungen 9a, 9b mit einer unterschiedlichen Querschnittsfläche übereinander anzuordnen (vgl. Figur 3). Des weiteren wäre es denkbar, statt der in den Figuren 1 und 2 dargestellten Zumessöffnungen 9 mit einem kreisförmigen Querschnitt Zumessöffnungen 9c mit einer länglichen Querschnittsfläche in dem Düsenkörper 4 anzuordnen (vgl. Figur 4). Je nach Öffnungshub der Düseneinheit 2 kann dann eine unterschiedliche Durchflussmenge an Kraftstoff aus der Düseneinheit 2 durch die Zumessöffnungen 9c heraustreten.

## Patentansprüche

1. Düseneinheit (2) zur Dosierung von Flüssigkeiten oder Gasen, umfassend einen Düsenkörper (4) und eine in einer Führungsbohrung (5) des Düsenkörpers (4) zwischen einer offenen und einer geschlossenen Stellung verschiebbar geführte Düsennadel (6), die in der geschlossenen Stellung auf einem Dichtsitz (8) des Düsenkörpers (4) aufliegt, wobei in dem Düsenkörper (4) mindestens eine in die Führungsbohrung (5) mündende Zumessöffnung (9) ausgebildet ist, die von der Düsennadel (6) steuerbar ist, **dadurch gekennzeichnet, dass** die Düsennadel (6) nach innen öffnet und einen Tothub (hT) aufweist, wobei die Düsennadel (6) während des Tothubs (hT) die oder jede Zumessöffnung (9) verdeckt, so dass keine Flüssigkeit beziehungsweise kein Gas durch die mindestens eine Zumessöffnung (9) aus der Düseneinheit (2) heraustritt.

2. Düseneinheit (2) nach Anspruch 1, **dadurch gekennzeichnet, dass** die Düseneinheit (2) als eine Einspritzdüse für ein Kraftstoff-Einspritzsystem einer Brennkraftmaschine ausgebildet ist.

3. Düseneinheit (2) nach Anspruch 2, **dadurch gekennzeichnet, dass** die Düseneinheit (2) als ein Injektor für ein Common-Rail-Einspritzsystem einer Brennkraftmaschine ausgebildet ist.

4. Düseneinheit (2) nach einem der Ansprüche 1 bis 3, **dadurch gekennzeichnet, dass** in dem Düsenkörper (4) eine Zulaufleitung (11) ausgebildet ist, die in eine Ringkammer (12) mündet, die an dem Innenumfang der Führungsbohrung (5) ausgebildet ist, wobei die Ringkammer (12) zumindest in der geschlossenen Stellung der Düseneinheit (2) mit einer in der Düsennadel (6) ausgebildeten Querbohrung (13) in Verbindung steht, von der eine in der Düsennadel (6) ausgebildete Längsbohrung (14) abzweigt, die an der Spitze der Düsennadel (6) in eine Druckkammer (15) mündet.

5. Düseneinheit (2) nach Anspruch 4, **dadurch gekennzeichnet, dass** die Druckkammer (15) in der geschlossenen Stellung der Düseneinheit (2) nach oben von der Düsennadel (6), nach unten von dem Düsenkörper (4) und seitlich durch den Dichtsitz (8) begrenzt ist.

6. Düseneinheit (2) nach Anspruch 4 oder 5, **dadurch gekennzeichnet, dass** die Druckkammmer (15) in der offenen Stellung der Düseneinheit (2) innerhalb des Tothubs (hT) nach oben von der Düsennadel (6), nach unten von dem Düsenkörper (4) und seitlich durch die Innenwandung des Düsenkörpers (4) im Bereich der Führungsbohrung (5) und einen Führungssitz (22) zwischen der Führungsbohrung (5) und der Düsennadel (6) begrenzt ist.

7. Düseneinheit (2) nach einem der Ansprüche 4 bis 6, **dadurch gekennzeichnet, dass** die Druckkammer (15) in der offenen Stellung der Düseneinheit (2) außerhalb des Tothubs (hT) in die mindestens eine Zumessöffnung (9) mündet.

8. Düseneinheit (2) nach einem der Ansprüche 4 bis 7, **dadurch gekennzeichnet, dass** die Verbindung zwischen der Ringkammer (12) und der Querbohrung (13) in der offenen Stellung der Düseneinheit (2) außerhalb des Tothubs (hT) unterbrochen ist.

9. Düseneinheit (2) nach einem der Ansprüche 1 bis 8, **dadurch gekennzeichnet, dass** an dem Innenumfang der Führungsbohrung (5) zwischen der Ringkammer (12) und der Druckkammer (15) eine ringförmige Leckagekammer (23) ausgebildet ist, von der eine Leckageleitung (24) abzweigt.

10. Düseneinheit (2) nach einem der Ansprüche 1 bis 9, **dadurch gekennzeichnet, dass** in dem Düsenkörper (4) mehrere erste Zumessöffnungen (9a) ausgebildet sind, über denen mehrere zweite Zumessöffnungen (9b) ausgebildet sind, wobei die ersten Zumessöffnungen (9a) eine kleinere Querschnittsfläche aufweisen, als die zweiten Zumessöffnungen (9b).

11. Düseneinheit (2) nach einem der Ansprüche 1 bis 10, **dadurch gekennzeichnet, dass** in dem Düsenkörper (4) mehrere Zumessöffnungen (9c) mit einer länglichen Querschnittsfläche ausgebildet sind, wobei die Längsachsen der Querschnittsflächen parallel zu der Längsachse der Düseneinheit (2) verlaufen.

12. Zumesseinheit (1) zur Dosierung von Flüssigkeiten oder Gasen, umfassend eine Düseneinheit (2) und eine Aktoreinheit (3) zum Betätigen der Düseneinheit (2), **dadurch gekennzeichnet, dass** die Zumesseinheit (1) eine Düseneinheit (2) gemäß einem der Ansprüche 1 bis 11 aufweist.

13. Zumesseinheit (1) nach Anspruch 12, **dadurch gekennzeichnet, dass** die Zulaufleitung (11) über eine Zulaufdrossel (16) in einen Ventilsteuerraum (17) mündet, von dem über eine Ablaufdrossel (18) und ein Steuerventil (19) eine Ablaufleitung (20) abzweigt.

14. Zumesseinheit (1) nach Anspruch 12 oder 13, **dadurch gekennzeichnet, dass** die Aktoreinheit (3) als ein Elektromagnet oder als ein piezoelektrischer Aktor ausgebildet ist.

## Claims

1. Nozzle unit (2) for metering liquids or gases, comprising a nozzle body (4) and a nozzle needle (6), which is guided displaceably between an open position and a closed position in a guide bore (5) in the nozzle body (4) and, in the closed position, bears against a sealing seat (8) of the nozzle body (4), at least one metering opening (9), which opens out into the guide bore (5) and can be controlled by the nozzle needle (6), being formed in the nozzle body (4), **characterized in that** the nozzle needle (6) opens inwards and has a dead travel (hT), the nozzle needle (6) covering the or each metering opening (9) during the dead travel (hT), so that no liquid or gas passes out of the nozzle unit (2) through the at least one metering opening (9).

2. Nozzle unit (2) according to Claim 1, **characterized in that** the nozzle unit (2) is designed as an injection nozzle for a fuel injection system of an internal combustion engine.

3. Nozzle unit (2) according to Claim 2, **characterized in that** the nozzle unit (2) is designed as an injector for a common rail injection system of an internal combustion engine.

4. Nozzle unit (2) according to one of Claims 1 to 3, **characterized in that** a feed line (11) is formed in the nozzle body (4) and opens out into an annular chamber (12) formed at the inner periphery of the guide bore (5), the annular chamber (12), at least in the closed position of the nozzle unit (2), being in communication with a transverse bore (13) which is formed in the nozzle needle (6) and from which a longitudinal bore (14) formed in the nozzle needle (6) branches off, the said longitudinal bore opening out into a pressure chamber (15) at the tip of the nozzle needle (6).

5. Nozzle unit (2) according to Claim 4, **characterized in that** the pressure chamber (15), in the closed position of the nozzle unit (2), is delimited at the top by the nozzle needle (6), at the bottom by the nozzle body (4) and at the sides by the sealing seat (8).

6. Nozzle unit (2) according to Claim 4 or 5, **characterized in that** the pressure chamber (15), in the open position of the nozzle unit (2) within the dead travel (hT), is delimited at the top by the nozzle needle (6), at the bottom by the nozzle body (4) and at the sides by the inner wall of the nozzle body (4) in the region of the guide bore (5) and a guide seat (22) between the guide bore (5) and the nozzle needle (6).

7. Nozzle unit (2) according to one of Claims 4 to 6, **characterized in that** the pressure chamber (15), in the open position of the nozzle unit (2), opens out into the at least one metering opening (9) outside the dead travel (hT).

8. Nozzle unit (2) according to one of Claims 4 to 7, **characterized in that** the connection between the annular chamber (12) and the transverse bore (13) is interrupted in the open position of the nozzle unit (2) outside the dead travel (hT).

9. Nozzle unit (2) according to one of Claims 1 to 8, **characterized in that** an annular leakage chamber (23), from which a leakage line (24) branches off, is formed at the inner periphery of the guide bore (5) between the annular chamber (12) and the pressure chamber (15).

10. Nozzle unit (2) according to one of Claims 1 to 9, **characterized in that** a plurality of first metering openings (9a) are formed in the nozzle body (4), with a plurality of second metering openings (9b) above them, the first metering openings (9a) having a smaller cross-sectional area than the second metering openings (9b).

11. Nozzle unit (2) according to one of Claims 1 to 10, **characterized in that** a plurality of metering openings (9c) with an elongate cross-sectional area are formed in the nozzle body (4), the longitudinal axes of the cross-sectional areas running parallel to the longitudinal axis of the nozzle unit (2).

12. Metering unit (1) for metering liquids or gases, comprising a nozzle unit (2) and an actuator unit (3) for actuating the nozzle unit (2), **characterized in that** the metering unit (1) has a nozzle unit (2) according to one of Claims 1 to 11.

13. Metering unit (1) according to Claim 12, **characterized in that** the feed line (11) opens out via a feed restrictor (16) into a valve control space (17), from which an outlet line (20) branches off via an outlet restrictor (18) and a control valve (19).

14. Metering unit (1) according to Claim 12 or 13, **characterized in that** the actuator unit (3) is designed as an electromagnet or as a piezoelectric actuator.

## Revendications

1. Ensemble buse (2) pour le dosage de liquides ou de gaz, comprenant un corps de buse (4) et une aiguille d'injection (6) guidée de manière mobile dans un trou de perçage (5) du corps de buse (4) entre une position ouverte et une position fermée, l'aiguille d'injection étant posée en position fermée sur un logement d'étanchéité (8) du corps de buse (4), moyennant quoi au moins un orifice de mesure (9) réglable par l'aiguille d'injection (6) et débouchant dans le trou de perçage (5) est conçu dans le corps de buse (4),
**caractérisé en ce que**
l'aiguille d'injection (6) s'ouvre vers l'intérieur et comporte une course à vide (hT), l'aiguille d'injection (6) recouvrant l'un ou l'autre des orifices de mesure (9) pendant la course à vide (hT) de manière à ce qu'aucun liquide et/ou aucun gaz ne sorte de l'ensemble buse (2) par au minimum un orifice de mesure (9).

2. Ensemble buse (2) selon la revendication 1,
**caractérisé en ce que**
l'ensemble buse (2) est conçu comme un injecteur pour un système d'injection de carburant d'un moteur à combustion interne.

3. Ensemble buse (2) selon la revendication 2,
**caractérisé en ce que**
l'ensemble buse (2) est conçu comme un injecteur pour un système d'injection « common-rail » d'un moteur à combustion interne.

4. Ensemble buse (2) selon l'une quelconque des revendications 1 à 3,
**caractérisé en ce qu'**
une conduite d'arrivée (11) est conçue dans le corps de buse (4), laquelle conduite d'arrivée (11) débouche dans une chambre annulaire (12) conçue sur la périphérie intérieure du trou de perçage (5), la chambre annulaire (12) étant reliée au moins en position fermée de l'ensemble buse (2) à un alésage transversal (13) conçu dans l'aiguille d'injection (6) d'où bifurque un alésage longitudinal (14) conçu dans l'aiguille d'injection (6) pour déboucher sur la pointe de l'aiguille d'injection (6) dans une chambre de compression (15).

5. Ensemble buse (2) selon la revendication 4,
**caractérisé en ce qu'**
en position fermée de l'ensemble buse (2), la chambre de compression (15) est limitée vers le haut par l'aiguille d'injection (6), vers le bas par le corps de buse (4) et sur les côtés par le logement d'étanchéité (8).

6. Ensemble buse (2) selon la revendication 4 ou 5,
**caractérisé en ce qu'**
en position ouverte de l'ensemble buse (2) dans la course à vide (hT), la chambre de compression (15) est limitée vers le haut par l'aiguille d'injection (6), vers le bas par le corps de la buse (4) et sur les côtés par la paroi intérieure du corps de buse (4) dans la zone du trou de perçage (5) et par un logement de perçage (22) entre le trou de perçage (5) et l'aiguille d'injection (6).

7. Ensemble buse (2) selon l'une quelconque des revendications 4 à 6,
**caractérisé en ce qu'**
en position ouverte de l'ensemble buse (2) en dehors de la course à vide (hT), la chambre de compression (15) débouche au moins dans un orifice de mesure (9).

8. Ensemble buse (2) selon l'une quelconque des revendications 4 à 7,
**caractérisé en ce qu'**
en position ouverte de l'ensemble buse (2) en dehors de la course à vide (hT), la liaison entre la chambre annulaire (12) et l'alésage transversal (13) est interrompue.

9. Ensemble buse (2) selon l'une quelconque des revendications 1 à 8,
**caractérisé en ce qu'**
une chambre de vidange annulaire (23) d'où bifurque une conduite de vidange (24) est conçue sur la périphérie intérieure du trou de perçage (5) entre la chambre toroïdale (12) et la chambre de compression (15).

10. Ensemble buse (2) selon l'une quelconque des revendications 1 à 9,
**caractérisé en ce que**
plusieurs premiers orifices de mesure (9a) sont conçus dans le corps de buse (4), au-dessus desquels sont conçus plusieurs deuxièmes orifices de mesure (9b), les premiers orifices de mesure (9a) comportant une surface de coupe transversale plus petite que celle des deuxièmes orifices (9b).

11. Ensemble buse (2) selon l'une quelconque des revendications 1 à 10,
**caractérisé en ce que**
plusieurs orifices de mesure (9c) sont conçus dans le corps de buse (4) avec une surface de coupe transversale oblongue, les axes longitudinaux des surfaces de coupe transversale étant parallèles à l'axe longitudinal de l'ensemble buse (2).

12. Ensemble de mesure (1) pour le dosage de liquides ou de gaz, comprenant un ensemble buse (2) et un ensemble actionneur (3) pour actionner l'ensemble buse (2),
**caractérisé en ce que**
l'ensemble de mesure (1) comporte un ensemble buse (2) selon l'une quelconque des revendications 1 à 11.

13. Ensemble de mesure (1) selon la revendication 12,
**caractérisé en ce que**
la conduite d'arrivée (11) débouche via un étranglement d'arrivée (16) dans une chambre de commande à soupapes (17) d'où bifurque un conduit de décharge (20) via un étranglement de sortie (18) et une soupape de commande (19).

14. Ensemble de mesure (1) selon la revendication 12 ou 13,
**caractérisé en ce que**
l'ensemble actionneur (3) est conçu comme un électroaimant ou comme un actionneur piézoélectrique.
